# EUROPÄISCHE PATENTSCHRIFT

(11) **EP 0 104 440 B1**
(45) Veröffentlichungstag und Bekanntmachung des Hinweises auf die Patenterteilung: **02.09.1987**
(21) Anmeldenummer: 83108337.3
(22) Anmeldetag: 24.08.1983
(51) Int. Cl.: D03D 47/38

(54) **Schusssteuereinrichtung für Greiferwebmaschinen und Greiferwebmaschinen, die mit einer derartigen Schusssteuereinrichtung ausgerüstet sind**
Weft yarn control device for shuttleless looms
Mécanisme de contrôle de fils de trame pour métier à tisser sans navette

(30) Priorität: 02.09.1982 BE 1010584
(43) Veröffentlichungstag der Anmeldung: 04.04.1984
(73) Patentinhaber: N.V. Michel Van de Wiele, B-8510 Kortrijk (Marke) (BE)
(72) Erfinder: Debaes, Johnny, B-8610 Wevelgem (BE)
(74) Vertreter: Weickmann, Heinrich, Dipl.-Ing.

## Beschreibung

Die Erfindung betrifft eine Schußsteuereinrichtung für eine Greiferwebmaschine mit einem Schßnwähler, der einen oder mehrere Sätze Zureicher, eine Schußschere und ein Glied zum Trennen des ausgewählten Schußfadens von den übrigen Schußfäden umfaßt, welches Trennglied den ausgewählten Schußfaden über den Greiferkopf des Greifers bringt.

Aus der US-A-4 022 254 ist eine Schußsteuereinrichtung dieser Art bekannt. Hierbei ist eine stationäre, nockengesteuerte Schußschere vorgesehen, die den Schußfaden abschneidet, nachdem er vom Greifer erfaßt worden ist. Das Trennglied wird von einem nockengesteuerten Schwenkhebel gebildet, welcher lediglich das Loslösen des jeweils ausgewählten Fadens vom Bündel der übrigen Schußfäden erleichtern soll (s. Fig. 3).

Die Aufgabe der Erfindung liegt demgegenüber darin, eine Schußsteuereinrichtung vereinfachten Aufbaus und zuverlässiger Funktion bereitzustellen, welche besonders gut an Doppelgreiferwebmaschinen angepaßt werden kann.

Diese Aufgabe wird dadurch gelöst, daß die Schußschere mit dem Riet festen verbunden ist und ein Klemmstück, das den ausgewählten Schußfaden erfaßt, sowie ein Schneidemesser zum Schneiden des erfaßten Schußfadens vor dem Ergreifen des Schußfadens durch den Greifer aufweist, und daß das Trennglied von einem linear bewegbaren Schieber gebildet ist, welcher synchron mit dem Riet hin- und herbewegbar ist, um den ausgewählten Schußfaden zwischen dem Klemmstück und dem jeweiligen Zureicher in der Rückzugsstellung des Riets über den Greiferkopf zu bringen.

Aufgrund der festen Verbindung der Schußschere mit dem Riet und der mit dem Riet synchronen Hin- und Herbewegung des linear bewegbaren Schiebers ergibt sich eine besonders einfache, mechanisch robuste Bewegungssteuerung dieser Teile. Die Lage des in der Rückzugsstellung des Riets vom Greiferkopf zu ergreifenden Schußfadenabschnitts ist ziemlich genau dadurch festgelegt, daß das freie Ende dieses Abschnitts im Klemmstück festgelegt ist und das andere Ende dieses Abschnitts in seiner Lage durch den Schieber genau festgelegt wird. Entsprechend hoch ist die Zuverlässigkeit, mit der dieser Abschnitt vom Greiferkopf ergriffen wird. Es können ohne weiteres zwei Schieber übereinander angeordnet werden, so daß die erfindungsgemäße Schußsteuereinrichtung auch für Doppelgreiferwebmaschinen eingesetzt werden kann. Schließlich ergibt sich auch eine schonende Garnbehandlung aufgrund der Verwendung des senkrecht zur FadenLängsrichtung linear bewegbaren Schiebers.

Aus der EP-A-7543 ist eine Schußsteuereinrichtung an sich bekannt mit einer Schußschere mit Klemmstück und Schneidemesser, die mit dem Riet solidarisch verbunden ist. In dieser Druckschrift ist jedoch mehrfach hervorgehoben, daß ein Hilfsmechanismus, um den ausgewählten Schußfaden dem Greiferkopf zuzuführen, keinesfalls erforderlich ist.

Weitere Besonderheiten der Erfindung werden durch die Beschreibung verdeutlicht, die mit nachstehenden Figuren illustriert ist:
Fig. 1 ist eine allgemeine Darstellung der Schußsteuereinrichtung gemäß der Erfindung bei einer Greiferwebmaschine mit einem Fach;
Fig. 2 stellt einen Satz Schußzuteiler dar;
Fig. 3 die Schußschere;
Fig. 4 einen Schieber;
Fig. 5 ist eine allgemeine Darstellung der Schußsteuereinrichtung bei einer Doppelgreiferwebmaschine.

In Fig. 1 werden lediglich die Bestandteile einer Greiferwebmaschine mit einem Fach dargestellt, die erforderlich sind, um die Erfindung zu beschreiben. In einer derartigen Maschine bilden das Riet 1 mit der obersten Lage Kettfäden 2 und der untersten Lage Kettfäden 3 ein Fach, wodurch der Schußfaden 4 von einem Greifer 5 bis in die Mitte des Fachs mitgenommen wird, wo das mitgenommene Ende des Schußfadens von einem Durchzuggreifer mitgenommen wird, der den Schußfaden durch die zweite Hälfte des Fachs führt. Durch die Anschlagbewegung des Riets 1 wird der Schußfaden gegen das Gewebe 6 gedrückt, das nun einen Schußfaden mehr zählt.

Bei Greiferwebmaschinen wird der Schußfaden von einem System stationärer Kreuzspulen 7 angenommen und werden diese mittels stationärer Führungen 8 und 9 zu einem Schußwähler 10 geführt. Tatsächlich werden, um ein Gewebe herzustellen, gewöhnlich Schußfäden verschiedener Arten und/oder Farben verwendet.

Durch die Folge der Schußfäden nach Art und Farbe, verbunden mit der Folge der Kettfäden nebeneinander, wird die Gewebezeichnung oder das Motiv bestimmt. Es ist demnach erforderlich, daß der gewünschte Schußfaden, zwischen den verschiedenen vorhandenen, gewählt oder selektiert wird, um von dem Greifer 5 mitgenommen zu werden.

Der Schußwähler 10 ist des weiteren mit seinen Besonderheiten in Fig. 2 bildlich dargestellt. Er besteht aus einem stationären Rahmen 11, in dem sich eine Achse 12 befindet, um die ein System Angebehebel 13 in einem bestimmten Winkel frei drehen können.

Vorzugsweise befindet sich die Achse 12 des Schußwählers bei der Schußsteuereinrichtung gemäß der Erfindung horizontal und parallel zu der Rietfläche. Jeder Angebehebel 13 (siehe Fig. 2), der mit einem Schußfaden übereinstimmt, hat die Form eines gebogenen oder gefalteten Stabes, der an einem seiner äußeren Enden mit einer Öse 14 ausgerüstet ist, durch die hindurch einer der Schußfäden 4 gezogen wird. Das andere Ende 15 eines jeden Angebehebels 13 ist an dem jeweiligen Zureicher 16 befestigt, der sich frei um die Achse 12 - zwischen zwei Teilen 17 - drehen kann. Der Zureicher 16 ist auch mit einem Arm 18 ausgerüstet, der einen bestimmten Winkel mit dem Arm 19 bildet, in dem der Angebehebel 13 festgesetzt wird.

An diesem Arm 18 wird der Zureicher 16 an ein Kabel 20 festgekoppelt, welches zuläßt, daß der Zureicher 16 eine drehende Bewegung um die Achse 12 macht. Jedes Kabel 20 ist dann mit einem Hebel 21 eines frei Programmierbaren Elements 22 des Offenfachtyps verbunden, wie dies zum Beispiel bei einer Jacquard- oder Schaftmaschine der Fall ist.

Jeder Zureicher (16) des Schußwählers kann zwei Positionen einnehmen: den Ruhestand, wenn der Schußfaden 4 nicht von dem Greifer 5 mitgenommen werden darf und den angegebenen Stand, wenn der Schußfaden 23 ausgewählt wurde, um von dem Greifer 5 mitgenommen zu werden. Die Bewegung wird in der Schußsteuereinrichtung gemäß der Erfindung von dem frei programmierbaren Element 22 aus gesteuert, wobei der Vorteil gegeben ist, daß der ausgewählte Schußfaden 23 in seinem vorgegebenen Stand bleiben kann, solange dies in dem Rapport vorgesehen ist und nicht unnötig bewegt wird - wie dies noch der Fall bei den bekannten Schußsteuereinrichtungen ist - und nicht dem schnellen Rhythmus der Webmaschinengeschwindigkeit unterliegt - mit sämtlichen Risiken, die mit einer schnellen Bewegung verbunden sind, insbesondere dem Reißen und dem Vermischen der Schußfäden.

Die Bewegung des ausgewählten Schußfadens 23 aus seiner Ruheposition zu seinem vorgegebenen Stand ist weit genug, um den ausgewählten Faden 23 während der Anschlagbewegung des Webriets in das geöffnete Maul der Schußschere 25 zu bringen; die übrigen Schußfäden 4 werden nicht erfaßt.

Während der Anschlagbewegung führt die Schußschere 25, die an dem Schlagrahmen befestigt ist, eine Kippbewegung aus, der eine Schneidebewegung folgt, wobei der Schußfaden von einem Klemmstück 26 (Fig. 3) erfaßt wird und anschließend von einem Schneidemesser geschnitten wird, das aus einem festen Messer 27 und einem beweglichen Messer 25 besteht und mittels Nocken gesteuert wird, wie dies in der EP-A- 7543 beschrieben ist.

Während der Rückbewegung des Riets 1 kommt die Schußschere 25 mit dem Riet 1 zurück, um ein Ende des ausgewählten Schußfadens 23 vor den Greifer 5 zu bringen, und zwar entweder von demselben Zureicher 16 aus, der dann in der angegebenen Position geblieben ist oder von einem anderen Zureicher 16 aus, der den vorangehenden ersetzt hat.

Eine andere Kennzeichnung der Schußsteuereinrichtung gemäß der Erfindung ist der Schieber 29 (Fig. 1, Fig. 4), der von einer länglichen Platte mit einem hervorstehenden Stück 30 gebildet wird. Dieser Schieber 29 befindet sich dicht an dem Schußwähler 10 und macht eine horizontale Hin- und Zurückbewegung, und zwar synchron mit dem Riet 1, wie dies von der Rietachse ausgehend gesteuert wird. In dem Augenblick, in dem sich Riet 1 von dem Gewebe 6 zurückbewegt und wiederum ein Fach bildet, bewegt sich der Schieber 28 mit dem hervorstehenden Stück 30 nach vorn und bringt das neue Schußende über den Greiferkopf 31, so daß der neue Schußfaden 23 problemlos von dem Greifer 5 in das Fach gebracht wird.

Die Schußsteuereinrichtung gemäß der Erfindung ist insbesondere für Doppelgreiferwebmaschinen (Fig. 6) aufgrund ihres vereinfachten Mechanismusses und der Raumbedarfes geeignet.

Tatsächlich ist es ausreichend, bei dem Schußwähler 10 die Anzahl der Zureicher (13, 13') zu verdoppeln. Es ist sehr einfach, zwei Sätze Zureicher zu verwenden; und zwar den einen über dem anderen, die zusammen von einem frei programmierbaren Element 22 über Fernbedienungskabel 20 gesteuert werden. Auch können sowohl zwei Schieber 29, 29' als auch zwei Schußscheren 25, 25' - die eine über der anderen - montiert werden, die auf dieselbe Weise mit angepaßten Stangen gesteuert werden, wie dies bei der Greiferwebmaschine mit einem Fach der Fall ist.

## Patentansprüche

1. Schußsteuereinrichtung für eine Greiferwebmaschine mit einem Schußwähler (10), der einen oder mehrere Sätze Zureicher (16), eine Schußschere (25) und ein Glied zum Trennen des ausgewählten Schußfadens (23) von den übrigen Schußfäden umfaßt, welches Trennglied den ausgewählten Schußfaden (23) über den Greiferkopf (31) des Greifers (5) bringt,
dadurch gekennzeichnet,
daß die Schußschere (25) mit dem Riet (1) fest verbunden ist und ein Klemmstück (26), das den ausgewählten Schußfaden (23) erfaßt, sowie ein Schneidemesser (27, 28) zum Schneiden des erfaßten Schußfadens vor dem Ergreifen des Schußfadens durch den Greifer aufweist, und daß das Trennglied von einem linear bewegbaren Schieber (29) gebildet ist, welcher synchron mit dem Riet (1) hin- und herbewegbar ist, um den ausgewählten Schußfaden zwischen dem Klemmstück (26) und dem jeweiligen Zureicher (16) in der Rückzugsstellung des Riets (1) über den Greiferkopf (31) zu bringen.

2. Schußsteuereinrichtung nach Anspruch 1,
dadurch gekennzeichnet,
daß die Zureicher (16) des Schußwählers (10) auf eine horizontale Achse (12) montiert sind, die sich parallel zu der Rietfläche befindet.

3. Schußsteuereinrichtung nach Anspruch 1 oder 2,
dadurch gekennzeichnet,
daß die Zureicher (16) einen umgebogenen Hebel (13) aufweisen.

4. Schußsteuereinrichtung nach einem der vorhergehenden Ansprüche, -
dadurch gekennzeichnet, daß die Schieber (29), die sich neben dem Schußwähler (10) befinden, den ausgewählten Schußfaden (23) über den Greifer (5) bringen, der von der Rietachse gesteuert wird.

5. Schußsteuereinrichtung nach einem der vorhergehenden Ansprüche,
dadurch gekennzeichnet, daß der Schieber (29), der sich neben dem Schußwähler (10) befindet, mit einem hervorstehenden Teil (30) ausgerüstet ist, um den ausgewählten Schußfaden (23) leichter aufzunehmen.

6. Schußsteuereinrichtung nach einem der vorhergehenden Ansprüche,
dadurch gekennzeichnet,
daß ein frei programmierbares Element (22) vom Offenfachtyp für die Steuerung der Zureicher (16) vorgesehen ist.

7. Doppelgreiferwebmaschine mit einer Schußsteuereinrichtung nach einem der vorhergehenden Ansprüche,
dadurch gekennzeichnet,
daß die Schußsteuereinrichtung über einen Schußwähler (10) mit einem doppelten Satz Zureicher verfügt.

8. Doppelgreiferwebmaschine nach Anspruch
7, dadurch gekennzeichnet,
daß der eine Satz Zureicher über dem anderen liegt.

9. Doppelgreiferwebmaschine nach Anspruch 7 oder 8,
gekennzeichnet
durch zwei Schieber (29, 29'), wobei der eine über dem anderen liegt.

10. Doppelgreiferwebmaschine nach einem der Ansprüche 7 bis 9,
gekennzeichnet
durch zwei Schußscheren (25, 25'), wobei die eine über der anderen liegt.

## Claims

1. Weft control device for a gripper weaving machine with a weft selector (10) which comprises one or more sets of servers (16), a weft cutter (25) and a member for separating the selected weft thread (23) from the other weft threads, which separating member brings the selected weft thread (23) to above the gripper head (31) of the shuttle gripper (5), characterised in that the weft cutter (25) is firmly connected with the reed (1) and comprises a clamp piece (26) which grasps the selected weft thread (23), also a cutter blade (27, 28) for cutting the grasped weft thread before the gripping of the weft thread by the gripper, and in that the separating member is formed by a linearly movable slider (29) which is reciprocatingly movable in synchronism with the reed (1) in order to bring the selected weft thread, between the clamp piece (26) and the respective server (16), to above the gripper head (31) when the reed (1) is in the retracted position.

2. Weft control device according to Claim 1, characterised in that the servers (16) of the weft selector (10) are mounted on a horizontal spindle (12) which is situated parallel to the reed surface.

3. Weft control device according to Claim 1 or 2, characterised in that the servers (16) comprise a bent-over lever (13).

4. Weft control device according to one of the preceding Claims, characterised in that the sliders (29) which are situated beside the weft selector (10) bring the selected weft thread (23) to above the shuttle gripper (5) which is controlled by the reed spindle.

5. Weft control device according to one of the preceding Claims, characterised in that the slider (29) which is situated beside the weft selector (10) is equipped with a protruding part (30) in order more easily to take up the selected weft thread (23).

6. Weft control device according to one of the preceding Claims, characterised in that a freely programmable element (22) of the open-shed type is provided for the control of the servers (16).

7. Double-gripper weaving machine with a weft control device according to one of the preceding Claims, characterised in that the weft control device has available a weft selector (10) with a doubled set of servers.

8. Double-gripper weaving machine according to Claim 7, characterised in that the one set of servers lies above the other.

9. Double-gripper weaving machine according to Claim 7 or 8, characterised by two sliders (29, 29'), the one lying above the other.

10. Double-gripper weaving machine according to one of Claims 7 to 9, characterised by two weft cutters (25, 25'), the one lying above the other.

## Revendications

1. Mécanisme de commande de la trame pour métiers à tisser à pinces, muni d'un sélecteur de fils (10) comprenant une ou plusieurs séries de leviers de présentation (16), un coupe-fil (25) et un élément séparant le fil de trame sélectionné (23) des autres fils de trame, lequel élément séparateur transfère le fil de trame sélectionné (23) vers la tête (31) de la pince (5), caractérisé en ce que le coupe-fil (25) est fixé au battant du peigne (1) et comprend aussi bien un serre-fil (26) serrant le fil sélectionné (23) qu'une paire de couteaux (27, 28) pour couper le fil de trame avant la prise du fil de trame par la pince et en ce que l'élément séparateur est constitué par un coulisseau (29) mobile de manière linéaire, doué d'un mouvement de va et vient synchrone avec le peigne (1) de manière à porter le fil de trame sélectionné entre le serre-fil (26) et le levier concerné de présentation (6) au-dessus de la tête de la pince (31) au cours du mouvement de retour du peigne (1).

2. Mécanisme de commande de la trame suivant la revendication 1, caractérisé en ce que les leviers de présentation (16) du sélecteur de trame (10) sont montés sur un axe horizontal parallèle au plan du peigne.

3. Mécanisme de commande de la trame suivant les revendications 1 ou 2, caractérisé en ce que les leviers de présentation (16) comprennent une barre arquée (13).

4. Mécanisme de commande de la trame suivant une des revendications précédentes caractérisé en ce que les coulisseaux (29) qui se trouvent à côté du sélecteur de trame (10) et portent le fil de trame sélectionné (23) à la pince (5), sont commendés à partir de l'axe de commande du peigne.

5. Mécanisme de commande de la trame suivant une des revendications précédentes caractérisé à ce que le coulisseau (29), qui se trouve à côté du sélectionneur de trame, comprend un bec (30) permettant de saisir légèrement le fil de trame sélectionné.

6. Mécanisme de commande de la trame suivant une des revendications précédentes caractérisé en ce qu'il comprend un élément librement programmable (2) du type foule ouverte.

7. Métiers à tisser à doubles pinces suivis d'un mécanisme de commande de la trame suivant une des revendications précédentes caractérisé en ce que le mécanisme de commande de la trame comprend un sélectionneur de fils de trame (10) muni d'une double série de leviers.

8. Métier à tisser à doubles pinces suivant la revendication 7, caractérisé en qu'une série de leviers se trouve au-dessus de l'autre.

9. Métier à tisser à doubles pinces suivant une des revendications 7 ou 8 caractérisé en que le mécanisme de commande de la trame comprend deux coulisseaux (29, 29') l'un au-dessus de l'autre.

10. Métier à tisser à doubles pinces suivant une des revendications 7 à 9 caractérisé en ce que le mécanisme de commande de la trame comprend deux coupe-fils (25, 25') l'un au-dessus de l'autre.
